# FASCICULE DE BREVET EUROPEEN

(11) **EP 0 451 667 B1**
(45) Date de publication et mention de la délivrance du brevet: **22.02.1995**
(21) Numéro de dépôt: 91105155.5
(22) Date de dépôt: 02.04.1991
(51) Int. Cl.: B26D 7/18

(54) **Dispositif de séparation des poses dans une machine de travail d'éléments en plaque ou feuilles en vue de la production d'emballages**
Vorrichtung zum Trennen der Bleche in einer Maschine zum Bearbeiten von Plattenblattelementen zum Herstellen von Verpackungen
Blank separating device in a machine to work plate or sheet elements to produce packings

(30) Priorité: 10.04.1990 CH 1220/90
(43) Date de publication de la demande: 16.10.1991
(73) Titulaire: BOBST S.A., CH-1001 Lausanne (CH)
(72) Inventeur: Fuchs, Werner, CH-1004 Lausanne (CH)
(74) Mandataire: Colomb, Claude

(56) Documents cités:
- DE-A- 3 235 005
- US-A- 2 413 999
- US-A- 4 371 369

## Description

La présente invention concerne un dispositif destiné à la séparation des poses dans une machine de travail d'éléments en plaque ou feuilles en vue de la production d'emballages.

La production d'emballages passe par trois étapes successives :
- impression sur une feuille d'un grand nombre de motifs (ou figures) dont chacun est relatif à un seul emballage;
- découpage de la feuille en différentes poses (ou flans) dont chacune comprend un seul motif imprimé; et
- pliage-collage de chaque pose en vue de former un emballage à l'état plié.

Après le découpage, pour que toute la feuille découpée puisse être transférée (en principe au moyen d'une barre à pinces montée sur un train de chaînes) aux stations suivantes d'éjection de déchets (constitués par des zones de la feuille situées entre chaque pose et exclues de l'emballage final) et de réception de la feuille, toutes les poses d'une même feuilles sont encore maintenues ensemble au moyen de petits points d'attache qui correspondent à de très petites encoches (non coupantes) réalisées dans les filets coupeurs de la presse.

A la station de réception, suivant les besoins, il doit pouvoir être possible :
- soit de former une pile de feuilles composées chacune de toutes ses poses réunies entre elles par les points d'attache;
- soit de former simultanément plusieurs piles de poses qui ont été séparées entre elles par rupture des points d'attache dans une station antérieure dite de séparation des poses.

On connaît déjà un dispositif dans lequel l'outil supérieur est constitué par une planche ou plaque horizontale quadrillée de trous, chaque poinçon étant muni d'une face supérieure destinée à être mise élastiquement en contact de pression avec la face inférieure de la planche par l'intermédiaire d'au moins un élément à fixation rapide dont une première extrémité est en prise avec le poinçon et une deuxième extrémité avec un trou de la planche. Un tel dispositif est décrit dans le brevet US-A-2 413 999 auquel on pourra se référer pour plus de détails.

Il est d'autre part connu d'utiliser, dans la station de séparation des poses, un outil supérieur mobile et un outil inférieur fixe. L'outil supérieur est constitué par un ensemble de poinçons, et l'outil inférieur par une matrice à ouvertures, les poinçons supérieurs mobiles forçant les poses au travers des ouvertures de la matrice inférieure en provoquant la rupture des différents points d'attache qui reliaient soit chacune des poses entre elles, soit les poses marginales à un déchet périphérique de la feuille. Les outils de séparation doivent donc être adaptés à la forme et à la disposition des poses de chaque nouvelle série de feuilles à travailler. En général, les poinçons sont montés, en repérage par rapport aux lignes de découpage de la presse, sur une plaque de base fixée à un cadre porte-outil mobile supérieur de la station de séparation des poses. Au-dessous et en regard de chaque poinçon, se trouve une ouverture ou maille correspondante de la matrice inférieure constituée de barrettes. Les barrettes sont arrangées de façon à se chevaucher pour former une grille ou matrice dont les mailles ont approximativement les dimensions des poses à séparer.

Pour éviter qu'il soit nécessaire de fabriquer de nouveaux outils de séparation des poses pour chaque nouvelle série de feuilles, il a été proposé, dans le brevet CH-A-617886, de monter les poinçons horizontalement déplaçables le long de barres fixées sur un cadre verticalement mobile, chaque poinçon se présentant sous la forme d'un taquet relié à son voisin par des organes s'encastrant l'un dans l'autre. La matrice inférieure fixe est composée de barres croisées déplaçables de manière à former une grille dont les mailles sont de dimensions réglables.

La présente invention a donc pour but de réaliser un dispositif de séparation des poses qui, d'une part, élimine les inconvénients mentionnés ci-dessus et, d'autre part, permet un important gain de temps pour la réalisation de la matrice supérieure en utilisant des éléments standard adaptables à la configuration de la pose (ou découpe). Sur l'outil doivent aussi être prévus des moyens permettant d'y monter aisément un poinçon spécifique au déchet frontal de la feuille.

Ce but est atteint au moyen d'un dispositif de séparation des poses selon la revendication 1.

En vue de faciliter la compréhension de l'invention, il est maintenant décrit un mode de réalisation du dispositif de séparation des poses en référence au dessin annexé dans lequel :
- la figure 1 est une vue de dessus d'un outil supérieur de séparation,
- la figure 1A est une vue en coupe selon A - A de la figure 1,
- la figure 1B est une vue en coupe selon B - B de la figure 1,
- la figure 1C montre une vue partielle de l'avant selon C de la figure 1,
- les figures 2 et 3 sont des vues en coupe d'un mode de fixation d'un poinçon de séparation de pose,
- les figures 2D et 3E sont une vue de dessous selon respectivement D et E des figures 2 et 3,
- la figure 4 est une vue en coupe selon F - F de la figure 1C.

L'outil supérieur mobile Os de séparation des poses montré à la figure 1 comprend deux planches ou plaques en bois rectangulaires 1, 2 plaquées et centrées horizontalement l'une contre l'autre. La planche supérieure 1 a pour fonction d'augmenter la rigidité de l'outil Os et de monter ce dernier sur un cadre mobile 200 (voir figures 6 et 7) de la station de séparation des poses, alors que la planche inférieure 2 sert à supporter des poinçons P₁, P₂ de séparation des poses. Les deux planches 1, 2, maintenues ensemble par collage ou autres moyens adéquats, peuvent également être en aluminium, en matière synthétique ou autres matériaux légers.

La planche inférieure 2 est percée, par exemple au moyen de laser, d'une multitude de trous 20 quadrillant toute sa surface. A l'intérieur de chaque trou 20 est chassée une douille 21 en métal ou en plastique dont la longueur est approximativement égale à l'épaisseur de la planche inférieure 2. Chaque douille 21 est aussi munie d'un épaulement d'arrêt 21a prenant appui sur la face supérieure de la planche inférieure 2. La planche supérieure 1 est aussi quadrillée d'un grand nombre d'ouvertures 10 rectangulaires alignées dans les deux sens avec les trous 20 de la planche inférieure 2. La dimension des ouvertures 10 est telle que chacune englobe plusieurs (par exemple 49) trous 20 de la planche inférieure 2. La planche supérieure 1 est aussi munie de trous 12 en correspondance avec les autres trous 20 de la planche inférieure 2 non englobés par une ouverture 10.

Les figures 2 et 2D montrent de quelle manière un premier poinçon P₁ de relativement petite dimension est fixé contre la face inférieure de la planche inférieure 2. Le poinçon P₁ se présente sous la forme d'un bloc 5 rectangulaire légèrement allongé, ouvert vers le bas et fermé vers le haut. Le bloc 5 est constitué de quatre plaques verticales 51-54, réunies entre elles aux extrémités par collage et fermées au-dessus par une cinquième plaque collée 55. La face supérieure de la plaque de liaison ou fermeture 55, destinée à venir en contact avec la planche inférieure 2, est munie d'un revêtement antidérapant 56. Le bord inférieur de chaque plaque 51-55, destiné à venir en contact avec une pose, est recouvert de mousse 67.

A l'intérieur du poinçon P₁ est introduit librement un bloc rectangulaire 6 de fixation du poinçon P₁ à la planche inférieure 2. Deux courtes tiges cylindriques 69 sont fixées dans un trou correspondant du bloc 6. Ces deux tiges 69 traversent également une ouverture allongée 69a de deux plaques opposées 52, 54 du poinçon P₁. La largeur des deux ouvertures allongées 69a est aussi plus grande que le diamètre des tiges 69. Les tiges 69 ont pour fonction d'empêcher que le bloc 6 et le poinçon P₁ puisse se séparer, tout en permettant leur déplacement relatif horizontal et vertical nécessaire au positionnement du poinçon P₁. La face supérieure du bloc de fixation 6 peut venir en contact avec la face inférieure de la plaque de liaison 55 du poinçon P₁_{,} lesdites deux faces étant munies chacune d'un revêtement antidérapant 61, respectivement 57.

Le bloc de fixation 6 est relié à la planche inférieure 2 au moyen de deux broches auto-bloquantes B. Par la suite, une seule broche B sera décrite, étant entendu que l'autre lui est identique. La broche B comprend, de manière connue, une tête 80, une tige creuse 81 à l'extrémité de laquelle font radialement saillie deux billes 82, et une tige centrale coulissante 83, la broche B ne pouvant être déverrouillée que par une pression sur la tige centrale 83. Dans le bloc de fixation 6 est réalisé un alésage dans lequel est fixée, au moyen d'une rondelle 64e et d'un circlips 64c, une douille creuse 62. La douille 62 est fermée à l'extrémité supérieure par une première rondelle 63 maintenue en place par un circlips 64a. A l'intérieur de la douille 62 peut librement coulisser une seconde rondelle 65. Chacune des deux rondelles 63, 65 est munie d'une ouverture pour laisser passer la tige 81 de la broche B, un épaulement 68 de sa tête 80 prenant appui contre la seconde rondelle 65. Un ressort de compression 66 est interposé entre les deux rondelles 63, 65. Une partie cylindrique de la tête 80 peut pénétrer à l'intérieur de la douille 62. La tête 80 et les billes 82 empêchent que la broche B puisse s'échapper de la douille 62, c'est-à-dire du bloc 6. La plaque supérieure 55 est aussi munie d'une ouverture rectangulaire 55a de relativement grande dimension pour laisser passer la tige 81. Sur la figure 1, il est possible de voir que, pour mettre en place le poinçon P₁, il suffit de placer ce dernier à proximité de l'endroit souhaité de la planche inférieure 2, et d'introduire les deux tiges 81 au travers d'une douille 21, étant entendu que la distance entre les axes des deux broches B est égale à celle des deux douilles 21. L'ensemble est ainsi conçu pour que les billes 82 de chaque broche B viennent buter contre l'épaulement 21a de la douille 21 de manière à empêcher un déplacement vers le bas de la broche B. Par contre, grâce au ressort 66, il est possible de déplacer le poinçon P₁ verticalement vers le bas puis, le revêtement antidérapant 56 ayant été ainsi mis hors d'effet, de repositionner le poinçon P₁ par rapport à la planche inférieure 2. Dans le cas, par contre, où l'on désire ôter la broche B, il suffit de presser sur l'axe central 83 de chaque broche B et de faire glisser les tiges 81 hors des douilles 21.

Dans la figure 2, il est aussi possible de voir que la planche supérieure 1 est munie d'ouvertures auxiliaires 12 situées en face des trous 20 de la planche inférieure 2 qui ne sont pas localisés à l'intérieur des grandes ouvertures rectangulaires 10, de manière à pouvoir aussi mettre en place une broche B à ces endroits.

Dans le mode de réalisation représenté à la figure 3, le poinçon P₂ est de forme identique à celui P₁ de la figure 2, mais de plus grande dimension. Le bloc 6' est, par contre, de dimension plus petite et comporte une seule broche B. De plus, le poinçon P₂ ne comporte pas de plaque supérieure (comme celle 55 du poinçon P₁) mais uniquement la plaque de revêtement antidérapant 56' munie d'orifices 56'a pour le passage de la tige 81 de la broche B. Chaque bloc 6' est fixé au poinçon P₂ de manière à autoriser un certain déplacement vertical et horizontal de l'un par rapport à l'autre. Pour le reste, le fonctionnement du poinçon P₂ est similaire à celui de P₁. Toutefois, pour quelques-uns des poinçons P₂, il est aussi possible d'envisager que les blocs 6' soient fixes par rapport au poinçon P₂, ou même en fassent partie intégrante.

Bien entendu, de nombreuses autres variations quant à la dimension et à la forme des poinçons P₁, P₂ peuvent être aisément envisagées.

A l'avant de la planche inférieure 2 est prévue une barre métallique 9 destinée à la fixation de deux poinçons spéciaux 90 pour la séparation des poses directement liées au déchet frontal. Plusieurs vis 91, chacune passant au travers de la barre 9 et de la planche inférieure 2 et venant en prise avec une douille filetée 92 sertie dans la planche supérieure 1, servent à la fixation de la barre 9 (voir figure 1B) contre la planche inférieure 2. Chaque poinçon spécial 90 est fixé à la planche inférieure 2 au moyen de deux supports verticaux 93. Chaque support 93 comprend un corps 96, une tige 99 passant au travers du corps 96, et un écrou 95 en prise avec un filetage extérieur correspondant du corps 96. La tige 99 est surmontée d'une tête 94 venant en appui contre la face supérieure de la barre 9. Pour la mise en place de la tête 94, plusieurs encoches 9a sont réalisées le long d'un bord de la barre 9. La tige 99 comprend aussi un filetage inférieur 97 en prise avec des filetages correspondants du corps 96 et d'une douille 98 sertie dans le poinçon spécial 90. Une goupille 97a bloque en rotation le corps 96 sur la tige 99. Par rotation de l'écrou 95, le poinçon spécial 90 est définitivement fixé par rapport à la planche inférieure 2.

Sur la face supérieure du bord frontal de la planche supérieure 1 est fixée une première plaquette 14 au moyen de deux douilles filetées 15, d'une seconde plaquette 16 située sur l'autre face de la planche 1, et de deux vis 17. La première plaquette 14 sert à centrer l'outil supérieur Os sur le cadre mobile 200 de la station de séparation des poses.

L'outil supérieur Os décrit ci-dessus peut être utilisé avec à peu près tous les outils inférieurs à dimensions réglables connus jusqu'à ce jour, par exemple celui décrit dans le brevet CH-A-617886 mentionné plus haut.

## Revendications

1. Dispositif de séparation des poses dans une machine de travail d'éléments en plaque ou feuilles en vue de la production d'emballages, comprenant un outil supérieur (Os) verticalement mobile et muni de plusieurs poinçons (P₁; P₂) réglables en position et dimension, et un outil inférieur fixe muni de plusieurs ouvertures réglables aussi en position et dimension, les poinçons (P₁; P₂) étant destinés à pousser les poses au travers desdites ouvertures, l'outil supérieur (Os) comportant une planche ou plaque horizontale (2) quadrillée de trous (20), chaque poinçon (P₁; P₂) étant muni d'une face supérieure (56; 56') destinée à être mise élastiquement en contact de pression avec la face inférieure de la planche (2) par l'intermédiaire d'au moins un élément à fixation rapide (B) dont une première extrémité est en prise avec le poinçon (P₁; P₂) et une deuxième extrémité avec un trou (20) de la planche (2), caractérisé en ce que ledit élément à fixation rapide est une broche auto-bloquante (B) dont le blocage en position est produit par deux billes (82) situées à ladite seconde extrémité, destinées à venir en prise avec le trou (20) et libérables par pression sur une tige centrale (83), un bloc auxiliaire de fixation (6) est monté coulissant le long de la broche (B), un ressort (66) est interposé entre un point d'appui (68) de la broche (B) et un point d'appui (63) du bloc (6) de manière à ce que, lorsque la broche (B) est en position de blocage, une face (61) du bloc (6) prenne appui contre une surface correspondante (57) du poinçon (P₁; P₂) pour presser élastiquement ce dernier contre la planche (2), le bloc (6) et le poinçon (P₁; P₂) étant fixés entre eux par des moyens (69, 69a) autorisant ledit deplacement relatif.

2. Dispositif de séparation selon la revendication 1, caractérisé en ce que la liaison entre le poinçon (P₁; P₂) et l'élément à fixation rapide (B) autorise entre eux un déplacement horizontal de positionnement du poinçon (P₁; P₂) par rapport à la planche (2).

3. Dispositif selon la revendication 1, caractérisé en ce qu'entre la surface inférieure de la planche (2) et ladite surface supérieure du poinçon (P₁; P₂) est interposé un élément à haut coefficient de frottement (56; 56') tel qu'un revêtement antidérapant ou similaire.

4. Dispositif selon la revendication 1, caractérisé en ce que le bloc (6) est muni d'un alésage dans lequel est fixée une douille (62) fermée à son extrémité supérieure par une première rondelle (63) fixe et à son extrémité inférieure par une seconde rondelle (65) coulissante, et en ce que le ressort (66) prend appui contre ces deux rondelles (63, 65), la broche (B) étant munie d'une tête (80) avec un épaulement (68) servant de point d'appui contre lequel vient buter la seconde rondelle (65).

5. Dispositif selon l'une des revendications 1 ou 4, caractérisé en ce qu'entre le bloc de fixation (6) et le poinçon (P₁) est interposé un élément à haut coefficient de frottement (61, 57).

6. Dispositif selon l'une des revendications précédentes, caractérisé en ce que le poinçon (P₁; P₂) est constitué de plusieurs plaques verticales assemblées bout à bout, de manière à former une enceinte polygonale au travers de laquelle s'étend au moins un des éléments à fixation rapide (B), l'enceinte étant fermée à sa partie supérieure par un élément de fermeture (55, 56') contre lequel prend appui le bloc de fixation (6).

7. Dispositif selon l'une des revendications précédentes, caractérisé en ce que la planche (2) munie des trous (20), dite planche inférieure, est fixée, par collage ou similaire, sur la face inférieure d'une planche supérieure (1) quadrillée d'un grand nombres d'ouvertures (10) englobant plusieurs trous (20) de la planche inférieure (2), et de trous (12) situés en correspondance avec les autres trous (20) non englobés de la planche inférieure (2).

8. Dispositif selon l'une des revendications précédentes, caractérisé en ce qu'il comprend des moyens de fixation (93) d'au moins un poinçon spécial (90) de séparation des poses par rapport au déchet frontal de la feuille.

9. Dispositif selon l'une des revendications précédentes, caractérisé en ce que la surface inférieure du poinçon (P₁; P₂) destinée à venir en contact avec une pose est recouverte de mousse (67).

## Claims

1. Device for separating blanks in a machine processing plate or sheetlike workpieces into packages, comprising an upper vertically movable tool (Os) provided with several punches (P₁; P₂) with adjustable position and dimension, and a lower fixed tool provided with several apertures also with adjustable position and dimension, the punches (P₁; P₂) being destined to push the blanks through the said apertures, the upper tool (Os) comprising a board or horizontal plate (2) with patterned holes (20), each punch (P₁; P₂) being provided with an upper side (56; 56') designed for being pressed under elastic load against the lower side of the board (2) by means of at least a quick-lock piece (B) of which the first end is engaged with the punch (P₁; P₂) and the second one with a hole (20) of the board (2), characterized by the fact that the said quick-lock piece is a self-locking pin (B), the interlocking being ensured by two balls (82) situated at the said second end, the said balls being destined to engage within the hole (20) and to be set free under the effect of pressure exerted on a central rod (83), an auxiliary fastening block (6) being fitted so as to be able to slide along the pin (B), a spring (66) being arranged between a supporting point (68) of the pin (B) and a supporting point (63) of the fastening block (6) so that with the pin (B) being in locked position, a side (61) of the fastening block (6) will be able to obtain a support on the corresponding surface (57) of the punch (P₁; P₂) so as to elastically press the latter punch against the board (2), the fastening block (6) and the punch (P₁; P₂) being fitted together by the means (69, 69a) which are to allow the said relative shifts.

2. Separating device according to claim 1, characterized by the fact that the link between the punches (P₁; P₂) and the quick-lock piece (B) allows among them horizontal positioning of the punch (P₁; P₂) with regard to the board (2).

3. Device according to claim 1, characterized by the fact that a piece with high rubbing coefficiency (56, 56') such as a non-slipping or similar coating is arranged between the lower surface of the board (2) and the said upper surface of the punch (P₁; P₂).

4. Device according to claim 1, characterized by the fact that the fastening block (6) is provided with a bore which is to take up a bushing (62) closed at its upper end by a first fixed washer (63) and, at its lower end, by a second sliding washer (65), and by the fact that the spring (66) finds a support against these two washers (63, 65), the pin (B) having a head (80) with a shoulder (68) to be used as a supporting point against which the second washer (65) will find a rest.

5. Device according to one of the claims 1 or 4, characterized by the fact that a piece with high rubbing coefficiency (61, 67) is arranged between the fastening block (6) and the punch (P₁).

6. Device according to one of the aforesaid claims, characterized by the fact that the punch (P₁; P₂) consistd of several vertical plates assembled butt to butt so as to form a polygonal enclosure through which at least one quick-lock piece (B) is arranged crosswise, the enclosure being closed in its upper part by a closing element (55, 56') serving as a resting point for the fastening block (6).

7. Device according to the aforesaid claims, characterized by the fact that the board (2) provided with holes (20) and more specifically called lower board id fitted by gluing or similar process on the lower side of an upper board (1) patterned with a great number of apertures (10) encompassing several holes (20) of the lower board (2) and of holes (12) aligned with the non-encompassed holes (20) of the lower board (2).

8. Device according to one of the aforesaid claims, characterized by the fact that it includes means (93) for fastening at least a special punch (90) for separating the blanks from the sheet front waste.

9. Device according to the aforesaid claims, characterized by the fact that the lower surface of the punch (P₁; P₂) designed for getting into contact with the blank is provided with a foam coverage (67).

## Patentansprüche

1. Vorrichtung zum Trennen von Nutzen in einer platten- oder bogenartige Werkstücke verarbeitenden Maschine zur Herstellung von Verpackungen, mit einem oberen, vertikal beweglichen Werkzeug (Os), das mehrere positions- und abmessungsmässig einstellbare Nutzentrennstössel (P₁; P₂) umfasst, und einem unteren feststehenden Werkzeug mit mehreren ebenfalls positions- und abmessungsmässig einstellbaren Öffnungen, wobei die Stössel (P₁; P₂) zum Herausstossen der Nutzen durch die besagten Öffnungen bestimmt sind, während das obere Werkzeug (Os) ein Brett oder eine Platte (2) in horizontaler Lage mit regelmässig angeordneten Löchern 20 umfasst, wobei jeder Stössel (P₁; P₂) mit einer oberen Seite (56; 56') versehen ist, die elastisch unter Druck mit der Unterseite der Platte (2) mittels wenigstens eines Schnellbefestigungselements (B) in Kontakt gelangt, dessen erstes Ende mit dem Stössel (P₁; P₂) und dessen zweites Ende mit einem Loch (20) in der Platte (2) zusammenwirken, dadurch gekennzeichnet, dass das besagte Schnellbefestigungselement als selbstverriegelnder Zapfen (B) ausgebildet ist, dessen Verriegelung durch zwei Kugeln (82) erfolgt, die am besagten zweiten Ende angeordnet und dazu bestimmt sind, mit dem Loch (20) zusammenzuwirken und durch Druck auf einen zentralen Schaft (83) freigesetzt werden können, dass ein Hilfsbefestigungsblock (6) entlang dem Zapfen (B) gleitend angeordnet ist, dass eine Feder (66) zwischen einem Abstützpunkt (68) für den Zapfen (B) und einem Abstützpunkt (63) für den Block (6) so eingebaut ist, dass, wenn der Zapfen (B) sich in verriegelter Stellung befindet, eine Seite (61) des Blocks (6) auf einer entsprechenden Oberfläche (57) des Nutzentrennstössels (P₁; P₂) eine Abstützung findet, um den Stössel elastisch gegen die Platte (2) zu drücken, wobei der Block (6) und der Nutzentrennstössel (P₁; P₂) mit Mitteln (69, 69a), die das besagte entsprechende Verschieben erlauben, aneinander befestigt sind.

2. Trennvorrichtung gemäss Patentanspruch 1, dadurch gekennzeichnet, dass die Verbindung zwischen dem Nutzentrennstössel (P₁; P₂) und dem Schnellbefestigungselement (B) zwischen denselben eine horizontale Verschiebung des Nutzentrennstössels (P₁; P₂) in bezug auf die Platte (2) ermöglicht.

3. Trennvorrichtung gemäss Patentanspruch 1, dadurch gekennzeichnet, dass zwischen der unteren Oberfläche der Platte (2) und der besagten oberen Oberfläche des Nutzentrennstössels (P₁; P₂) ein Bestandteil mit hohem Reibungskoeffizienten (56; 56'), wie zum Beispiel ein rutschverhindernder Belag oder ähnliches, angeordnet ist.

4. Trennvorrichtung gemäss Patentanspruch 1, dadurch gekennzeichnet, dass der Block (6) mit einer Bohrung versehen ist, in welche eine Buchse (62) eingelassen ist, die an ihrem oberen Ende durch eine erste, feste Unterlagsscheibe (63) und an ihrem unteren Ende durch eine zweite, gleitende Unterlagsscheibe (65) geschlossen ist, und dass die Feder (66) auf den beiden Unterlagsscheiben (63, 65) eine Abstützung findet, wobei der Zapfen (B) ein Kopfstück (80) mit einer Abschulterung (68) umfasst, die als Abstützpunkt dient, an welchem die zweite Unterlagsscheibe (65) anliegt.

5. Trennvorrichtung gemäss einem der Patentanprüche 1 oder 4, dadurch gekennzeichnet, dass zwischen dem Befestigungsblock (6) und dem Nutzentrennstössel (P₁) ein Bestandteil mit hohem Reibungskoeffizienten (61, 57) angeordnet ist.

6. Trennvorrichtung gemäss einem der vorerwähnten Patentansprüche, dadurch gekennzeichnet, dass der Nutzentrennstössel (P₁; P₂) aus mehreren vertikalen Platten besteht, die so aneinander gefügt sind, dass eine mehreckige Umrandung entsteht, durch welche sich wenigstens eines der Schnellbefestigungselemente (B) erstreckt, wobei die Umrandung an ihrem Oberteil durch ein Abschlussstück (55, 56') abgeschlossen ist, an welchem der Befestigungsblock (6) anliegt.

7. Trennvorrichtung gemäss einem der vorerwähnten Patentansprüche, dadurch gekennzeichnet, dass die Platte (2) mit den Löchern (20), die als untere Platte bezeichnet wird, durch Verklebung oder ähnliches an der Unterseite einer oberen Platte (1) befestigt ist, welch letztere mit einer grossen Anzahl Öffnungen (10) versehen ist, die mehrere Löcher (20) der unteren Platte (2) und Löcher (12), die auf den nichtumfassten Löcher (20) der unteren Platte (2) entsprechen, umfassen.

8. Trennvorrichtung gemäss einem der vorerwähnten Patentansprüche, dadurch gekennzeichnet, dass sie Mittel (93) zur Befestigung wenigstens eines Spezialstössels (90) zum Abtrennen der Nutzen vom Bogenvorderrand umfasst.

9. Trennvorrichtung gemäss einem der vorerwähnten Patentansprüche, dadurch gekennzeichnet, dass die untere Oberfläche des Nutzentrennstössels (P₁; P₂), die mit einem Nutzen in Berührung kommen soll, mit Schaumgummi (67) versehen ist.
